# EUROPÄISCHE PATENTSCHRIFT

(11) **EP 4 387 900 B1**
(45) Veröffentlichungstag und Bekanntmachung des Hinweises auf die Patenterteilung: **10.06.2026**
(21) Anmeldenummer: 22765452.2
(22) Anmeldetag: 11.08.2022
(51) Int. Cl.: B65D 47/04, B65D 47/08

(54) **DOSIERVERSCHLUSS ZUR MONTAGE AUF EINEM BEHÄLTER UND ZUGEHÖRIGES DOSIERSYSTEM ZUR DOSIERUNG EINES ZÄHFLÜSSIGEN PRODUKTS**
METERING CLOSURE FOR MOUNTING ON A CONTAINER, AND ASSOCIATED METERING SYSTEM FOR METERING A VISCOUS PRODUCT
FERMETURE DE DOSAGE À MONTER SUR UN RÉCIPIENT, ET SYSTÈME DE DOSAGE ASSOCIÉ POUR LE DOSAGE D'UN PRODUIT VISQUEUX

(30) Priorität: 20.08.2021 DE 102021121639
(43) Veröffentlichungstag der Anmeldung: 26.06.2024
(73) Patentinhaber: KM Packaging GmbH, 76698 Ubstadt-Weiher (DE)
(72) Erfinder: HÖFFLIN, Klaus, 76189 Karlsruhe (DE)
(74) Vertreter: Wallinger Ricker Schlotter Tostmann
(86) Internationale Anmeldenummer: PCT/EP2022/072573
(87) Internationale Veröffentlichungsnummer: WO 2023/020935

(56) Entgegenhaltungen:
- EP-A1- 2 559 632
- EP-A1- 3 336 004
- EP-A2- 1 847 461
- WO-A1-2007/087895
- FR-A1- 2 492 774
- FR-A1- 2 572 367
- FR-A1- 2 888 567
- US-A1- 2005 098 589
- US-A1- 2009 321 379

## Beschreibung

Hiermit wird der gesamte Inhalt der Prioritätsanmeldung DE 10 2021 121 639.7 durch Bezugnahme Bestandteil der vorliegenden Anmeldung.

Die Erfindung betrifft einen Dosierverschluss zur Montage auf einem Behälter und ein zugehöriges Dosiersystem zur Dosierung eines zähflüssigen Produkts.

Die Recyclingfähigkeit von Verpackungen, und damit auch von Verpackungen für Dosiersysteme zähflüssiger Produkte, gewinnt immer mehr an Bedeutung.

Handelsübliche Dosiersysteme bestehen dabei in der Regel aus thermoplastischen Standardkunststoffen, die sehr günstig in großen Mengen herstellbar und vielseitig einsetzbar sind. Der Behälter für das Produkt besteht dabei gewöhnlich aus Polyethylen, wobei der Verschluss des Dosiersystems aus dem etwas härteren und wärmebeständigeren Polypropylen besteht.

Insbesondere bei zähflüssigen Produkten ist eine vergleichsweise große Austrittsöffnung notwendig, um eine gewünschte Portion des Produkts auszugeben. Um einen unbeabsichtigten plötzlichen Austritt des Produkts zu verhindern und das zähflüssige Produkt in der richtigen Menge dosieren zu können, ist üblicherweise zusätzlich ein Ventil aus Silikon oder anderen flexiblen Materialien in der Austrittsöffnung des Dosiersystems angebracht.

Die verschiedenen eingesetzten Materialien und deren Materialeigenschaften stellen dabei eine wesentliche Hürde hinsichtlich der Recyclingfähigkeit dar.

FR 2 888 567 A1 betrifft einen Verschluss zum Ausgießen von Flüssigkeiten, bestehend aus einer Basis mit einer Ausgießvorrichtung, einem Deckel mit einem umlaufenden Rand und Mitteln, die den Deckel drehbar mit der Basis verbinden. Die Ausgießvorrichtung umfasst eine im Allgemeinen zylindrische Wand, deren oberer Abschnitt eine radial nach außen gerichtete Ausbuchtung bildet, die einen lokalisierten Ausguss formt. Dieser Ausguss befindet sich gegenüber den Drehmitteln und ist im geschlossenen Zustand des Verschlusses innerhalb der Kappe verborgen, sodass er von außen unsichtbar ist und der umlaufende Rand des Deckels keine nach außen gerichtete Ausbuchtung aufweist, wie sie bei einem typischen Ausguss üblich ist.

WO 2007/087895 A1 betrifft einen Behälterverschluss, welcher aus einer Ausgießvorrichtung mit einem Ausguss und einer Ausgussöffnung sowie einer Verschlusskappe zum Schließen der Ausgussöffnung besteht. Der Verschluss hat eine Längsachse, wobei der Ausguss in einer Ausgusslippe endet. Die Verschlusskappe besitzt eine Dichtmanschette, die in der geschlossenen Position innerhalb der Ausgussöffnung liegt und diese rundum abdichtet. Der Ausguss ist in Richtung der Längsachse trichterförmig gestaltet.

US 2005/098589 A1 beschreibt eine Ventilvorrichtung zur Anordnung im Bereich einer Behälteröffnung und zur dosierten Abgabe eines Mediums aus dem Behälter umfassend ein erstes Ventil, das die Behälteröffnung verschließt, solange der Druckunterschied zwischen dem Inneren des Behälters und der Außenumgebung kleiner als ein erster vorgegebener Grenzwert ist, und das die Behälteröffnung öffnet, wenn der Druckunterschied größer als der erste vorgegebene Grenzwert ist. Außerdem gibt es ein zweites Ventil, das die Behälteröffnung zur Luftzufuhr öffnet, solange der Druckunterschied zwischen dem Inneren des Behälters und der Außenumgebung kleiner als ein zweiter vorgegebener Grenzwert ist, und das die Behälteröffnung zur Luftzufuhr verschließt, wenn der Druckunterschied größer als der zweite vorgegebene Grenzwert ist. In der Ventilvorrichtung ist eines der Ventile in das andere integriert.

EP 3 336 004 A1 betrifft einen Verschluss für Flüssigkeitsbehälter mit Ausflussregulierung, bestehend aus drei Teilen: einem unteren, einem mittleren und einem oberen Körper, die unabhängig voneinander geformt und zusammengepresst werden. Der untere Körper umfasst Mittel zur Verbindung mit dem Flaschenhals, feststehende Öffnungen für den Flüssigkeitsdurchfluss, Mittel zur Verbindung mit dem oberen Körper und Mittel zur Verbindung mit dem mittleren Körper. Der mittlere Körper enthält eine abnehmbare Sicherheitsmembran sowie konisch-radiale Vorsprünge, die sich unterhalb dieser Membran in entgegengesetzter Richtung zum Flüssigkeitsausfluss erstrecken. Diese Vorsprünge sind verformbar und in der Mitte nicht verbunden und arbeiten mit den feststehenden Öffnungen zusammen, um die Durchflussmenge zu regulieren. Der mittlere Körper kann sich relativ zum unteren Körper drehen. Der obere Körper enthält einen abnehmbaren Streifen, der einen Deckel versiegelt.

EP 2 559 632 A1 betrifft eine Verschlusskappe für Ölflaschen, die ein Ausgießelement umfasst, das mit dem Flaschenhals verbunden ist und eine zweite ringförmige Verlängerung aufweist, die über den Flaschenhals hinausragt. Eine Kapsel kann auf das Ausgießelement und/oder den Flaschenhals aufgesetzt werden und enthält einen Verschlusskörper sowie einen umlaufenden Rand. Der Verschlusskörper hat eine periphere Ausbuchtung, die eine obere zylindrische Fläche und eine untere zylindrische Fläche bildet. Eine ringförmige Trennwand ist in Richtung des Flaschenhalses hinter dem Verschlusskörper angeordnet. Zwischen der Trennwand und der inneren Wand der oberen zylindrischen Fläche befindet sich ein Hohlraum zur Einführung und Verbindung der ringförmigen Verlängerung des Ausgießelements, der das Austreten von Öl aus der Flasche verhindert.

FR 2 492 774 A1 umfasst einen Ausgießauslauf für einen Behälter, wie z. B. eine Flasche, umfassend einen Rand, der über einen Flaschenhals gestülpt wird, und eine konzentrische, röhrenförmige Hülse, die einen Ausguss bildet. Dieser Ausguss umschließt ein zentrales querliegendes Hindernis, das durch Arme mit der Wand verbunden ist, wobei Öffnungen zwischen diesen Armen gebildet sind. Das zentrale querliegende Hindernis und die Arme bilden eine nach innen zum Inneren des Behälters hin konkave Kuppel, wobei die seitlichen Öffnungen in der Seitenwand dieser Kuppel angeordnet sind.

FR 2 572 367 A1 beschreibt einen verschlossenen Ausgießverschluss, der fest im Hals des Behälters eingesetzt wird und den ursprünglichen Querschnitt des Halses auf 110 mm oder weniger reduziert. Die Basiszone dieses Verschlusses befindet sich tiefer im Behälter als die Öffnungszone. Der Ausgießverschluss umfasst eine becherförmige Struktur mit mindestens drei gleichmäßig über den Umfang verteilten Öffnungen, die sich sowohl in der Seitenwand als auch in der Basiszone befinden, wobei die Öffnungen vorzugsweise in Form von Schlitzen gestaltet sind.

Eine Aufgabe der Erfindung ist es, einen Dosierverschluss zur Montage auf einem Behälter und ein Dosiersystem zur Dosierung eines zähflüssigen Produkts bereitzustellen, mit welchem die Recyclingfähigkeit verbessert und somit die Effizienz des Recyclingprozesses erhöht werden kann.

Zur Lösung der Aufgabe werden ein Dosierverschluss nach Anspruch 1 sowie ein Dosiersystem nach Anspruch 9 vorgeschlagen. Vorteilhafte Ausgestaltungen der Erfindung werden in den Unteransprüchen beansprucht. Durch den erfindungsgemäßen Dosierverschluss ist es möglich, einen Dosierverschluss für ein zähflüssiges Produkt ohne ein zusätzliches Ventil herzustellen und dabei weiterhin die gewohnte Dosierfunktion zu gewährleisten.

Der Dosierverschluss zur Montage auf einem Behälter für ein zähflüssiges Produkt umfasst dabei einen Verschlusskörper. In dem Verschlusskörper ist eine Ausgießöffnung zum Ausgießen des zähflüssigen Produkts angeordnet. Ferner umfasst der Verschlusskörper eine an der Ausgießöffnung angeordnete Dosiereinrichtung, welche ausgestaltet ist, entlang einer Strömungsachse einen im Wesentlichen senkrecht zu einer Begrenzungsebene der Ausgießöffnung strömenden Produktstrahl zu erzeugen. Die Dosiereinrichtung weist eine für das Produkt undurchlässige Hinderniseinrichtung auf, welche über eine, die Strömungsachse umschließende Mantelfläche mit der Ausgießöffnung verbunden ist. Die Hinderniseinrichtung ist dabei entlang der Strömungsachse in der Strömungsrichtung des Produktstrahls hinter der Ausgießöffnung angeordnet. Die Mantelfläche weist dabei wenigstens zwei Aussparungen auf, welche ausgestaltet sind, von dem zähflüssigen Produkt derart durchströmt zu werden, dass die durch die wenigstens zwei Aussparungen erzeugten Einzelstrahlen sich bis zum Austritt aus der Ausgießöffnung vereinen, um den senkrecht zur Ausgießöffnung strömenden, gewohnten Produktstrahl zu erzeugen.

Das erfindungsgemäße Dosiersystem weist kein Ventil auf, welches aus einem anderen, insbesondere flexibleren Material als dem Material des Verschlusskörpers hergestellt werden müsste. Damit ist der Entwickler bei der Auswahl der für den Dosierverschluss verwendeten Materialien weniger eingeschränkt und kann diese Materialien auch unter Recycling-Gesichtspunkten gezielter auswählen. Hierdurch wird die Recyclingfähigkeit des Dosierverschlusses verbessert und dadurch die der Erfindung zugrunde liegende Aufgabe gelöst.

Ein zähflüssiges Produkt im Sinne der Erfindung ist ein Produkt mit einer mittleren oder höheren Viskosität. Ein Beispiel für ein zähflüssiges Produkt ist Ketchup.

Eine Dosiereinrichtung im Sinne der Erfindung ist eine Vorrichtung, welche dem Zweck dient, die kontrollierte Abgabe eines in einem Behälter vorrätigen Produkts in definierten Portionen mit einer jeweils gewünschten Größe durch den Benutzer des Dosiersystems zu ermöglichen.

Eine für ein Produkt undurchlässige Hinderniseinrichtung im Sinne der Erfindung bewirkt eine weitgehende Blockade für das zähflüssige Produkt, insbesondere in unmittelbarer Nähe zu der Ausgießöffnung. Ein dynamisches Austreten des zähflüssigen Produkts, beispielsweise durch schnelle Bewegungen, wird dadurch verhindert.

In dem erfindungsgemäßen Dosierverschluss ist ein Austreten des zähflüssigen Produkts wegen der entlang der Strömungsachse in Strömungsrichtung des Produktstrahls gesehen stromaufwärts der Ausgießöffnung angeordneten Hinderniseinrichtung nur über die in der Mantelfläche angeordneten Aussparungen möglich. Die Hinderniseinrichtung leitet somit den Fluss des zähflüssigen Produkts weg von dem direkten Weg zur Ausgießöffnung und hin zu den Aussparungen.

Eine Aussparung im Sinne der Erfindung ist eine Öffnung, über welche das zähflüssige Produkt, vom Behälterinneren kommend, aus der Ausgießöffnung austreten kann.

Gemäß der Erfindung bildet das austretende zähflüssige Produkt dabei durch die wenigstens zwei Aussparungen fließende Einzelströme aus, welche sich anschließend in der Ausgießöffnung zu einem einzigen Produktstrahl verbinden.

Die erfindungsgemäße Anordnung der Hinderniseinrichtung entlang der Strömungsachse in Strömungsrichtung stromaufwärts der Ausgießöffnung hat zur Folge, dass sich die Hinderniseinrichtung im Inneren des Dosierverschlusses befindet. Die Hinderniseinrichtung ist somit entlang der Strömungsachse versetzt zur Ausgießöffnung angeordnet.

Ein Produktstrahl im Sinne der Erfindung ist das austretende zähflüssige Produkt, welches sich, vorzugsweise geradlinig, fortbewegt.

Nachfolgend werden zu bevorzugende Weiterbildungen der Erfindung beschrieben.

Erfindungsgemäß ist der Dosierverschluss einstückig hergestellt, insbesondere aus einem thermoplastischen Kunststoff, insbesondere aus Polyethylen oder aus Polypropylen.

Einstückig im Sinne der Erfindung bedeutet, dass der Dosierverschluss urgeformt wird und demzufolge aus einer homogenen Materialzusammensetzung besteht. Als bevorzugtes Fertigungsverfahren der Kunststoffverarbeitung bietet sich hierbei das Spritzgießen an. Dabei wird mit einer Spritzgießmaschine der jeweilige Werkstoff plastifiziert und in eine Form unter Druck eingespritzt. In der Form geht der Werkstoff durch Abkühlen wieder in den festen Zustand über und wird nach dem Öffnen der Form als Fertigteil entnommen.

Der Vorteil des erfindungsgemäßen Dosierverschlusses ist dabei, dass der Dosierverschluss alle notwendigen funktionalen Eigenschaften für die Dosierung eines zähflüssigen Produkts aufweist und keine weiteren Arbeitsschritte im Herstellungsprozess, wie beispielsweise das Hinzufügen eines Silikonventils, notwendig sind. Das führt nicht nur zu einer Einsparung von Kosten, sondern vereinfacht vor allem zusätzlich den Herstellungsprozess, was angesichts der sehr großen Stückzahlen von hoher Bedeutung ist. Überdies erleichtert die homogene Materialzusammensetzung das Recycling des Dosierverschlusses, da hierfür keine aus verschiedenen Kunststoffen gefertigten Teile getrennt werden müssen.

Erfindungsgemäß verläuft die Mantelfläche, ausgehend von der Hinderniseinrichtung, sich kegelförmig aufweitend entlang der Strömungsachse, bis sie einen zylindrischen Abschnitt erreicht, wobei der zylindrische Abschnitt mit der Ausgießöffnung abschließt.

Vorteilhaft hat wenigstens eine der wenigstens zwei Aussparungen in Umfangsrichtung der Mantelfläche eine maximale Breite von 0,5mm bis 4mm, vorzugsweise von 1mm bis 3mm, weiter vorzugsweise von 1,5mm bis 2,5mm. Die maximale Breite kann dabei für alle Aussparungen gleich sein. Die maximale Breite kann für einzelne Aussparungen auch unterschiedlich groß sein. Die zweckmäßige maximale Breite ist dabei vor allem von der Viskosität des zähflüssigen Produkts abhängig, wobei viskosere Produkte eine größere Querschnittsfläche der Aussparungen und daher eine größere maximale Breite der Aussparungen benötigen als weniger viskose Produkte.

Vorteilhaft hat die Hinderniseinrichtung in radialer Richtung zur Strömungsachse einen Durchmesser von 1mm bis 5mm, vorzugsweise von 2mm bis 4mm, weiter vorzugsweise von 3mm bis 4mm. Der Durchmesser der Hinderniseinrichtung kann dabei kleiner, gleich oder größer als der Durchmesser der Ausgießöffnung sein. Fertigungstechnisch ist es jedoch vorteilhaft, den Durchmesser der Hinderniseinrichtung kleiner als den Durchmesser der Ausgießöffnung zu gestalten, um mögliche Hinterschneidungen beim Fertigungsprozess zu vermeiden.

Vorteilhaft umfasst die Hinderniseinrichtung eine ebene Platte, welche vorzugsweise im Wesentlichen senkrecht und/oder im Wesentlichen konzentrisch zur Strömungsachse angeordnet ist und/oder die Strömungsachse schneidet.

Erfindungsgemäß weist die Mantelfläche, wenn die wenigstens zwei Aussparungen nicht berücksichtigt werden, zumindest teilweise die Form eines Kegelstumpfs auf.

Vorteilhaft weisen die wenigstens zwei Aussparungen die gleiche maximale Breite auf.

Vorteilhaft sind die wenigstens zwei Aussparungen in Umfangsrichtung in gleichen Abständen drehsymmetrisch zueinander angeordnet. Drehsymmetrie bedeutet hierbei, dass die Aussparungen durch Drehung um einen bestimmten Winkel um eine Achse, insbesondere um die Strömungsachse, auf sich selbst abgebildet werden können. Ein Abweichen von der Drehsymmetrie kann vorteilhaft sein, wenn die Ausgießöffnung in dem Verschlusskörper derart angeordnet ist, dass ein Verkippen des Dosiersystems in einem bestimmten Winkel vorgesehen ist.

Erfindungsgemäß weist der Dosierverschluss ferner einen Dosierverschlussdeckel auf, welcher an dem Verschlusskörper klappbar angelenkt ist, um die Ausgießöffnung wahlweise zu verschließen oder freizugeben. Hierfür weist der Dosierverschlussdeckel auf der der Ausgießöffnung zugewandten Seite vorzugsweise einen Stopfen auf, der hinsichtlich seiner Passtoleranzen ein leichtes Übermaß zu der Ausgießöffnung aufweist, um diese einerseits möglichst dicht zu verschließen und andererseits ein leichtes Öffnen für den Benutzer des Dosiersystems zu ermöglichen.

Vorteilhaft weist der Dosierverschluss eine erste Verbindungseinrichtung auf, insbesondere ein Gewinde oder eine Rastvorrichtung, welche mit einer an dem Behälter angeordneten zweiten Verbindungseinrichtung verbindbar ist. Somit kann der Behälter durch eine Behälteröffnung mit dem zähflüssigen Produkt befüllt und anschließend mittels der ersten und zweiten Verbindungseinrichtung durch den Dosierverschluss verschlossen werden. Es ist auch denkbar, den Dosierverschluss mit dem Behälter nicht durch eine kraftschlüssige oder formschlüssige Verbindungseinrichtung wie ein Gewinde oder eine Rastvorrichtung, sondern durch eine stoffschlüssige Verbindungseinrichtung wie eine Schweißverbindung zu verbinden.

Vorteilhaft sind die wenigstens zwei Aussparungen ausgestaltet, den Druck des durch die Dosiereinrichtung strömenden Produkts in der Dosiereinrichtung gegenüber dem Produkt in dem Behälterinneren zu mindern, vorzugsweise um mindestens 5 % zu mindern, weiter vorzugsweise um mindestens 10 % zu mindern, noch weiter vorzugsweise um mindestens 30 % zu mindern.

Herrscht beispielsweise im Behälterinneren durch Anlegen eines von außen aufgebrachten Drucks ein Druck von 1,2 bar und außerhalb des Behälters der Umgebungsdruck von 1 bar, so wird der Druck des Produkts in der Dosiereinrichtung um ca. 16,6 % gemindert.

Die Druckminderung ist dabei vorzugsweise abhängig von der Gesamtfläche der Aussparungen. Je kleiner die Gesamtfläche der Aussparungen ist, desto größer ist die Druckminderung. Einen weiteren Einfluss auf die Druckminderung stellt die Viskosität des zähflüssigen Produkts dar. So steigt mit der Viskosität des zähflüssigen Produkts die notwendige Druckminderung, um das Produkt aus dem Behälterinneren zu treiben.

Der erfindungsgemäße Dosierverschluss ist ferner Teil eines erfindungsgemäßen Dosiersystems zur Dosierung eines zähflüssigen Produkts.

Das Dosiersystem umfasst dabei neben dem Dosierverschluss einen Behälter, umfassend einen geschlossenen Behälterkörper mit einen flexiblen Bereich, welcher ein Volumen zur Aufnahme des zähflüssigen Produkts begrenzt.

Ein flexibler Bereich im Sinne der Erfindung ist vorzugsweise ein Bereich des Behälterkörpers, der flexibel genug ist, durch den Druck, den ein durchschnittlicher Benutzer beim Zusammendrücken des Behälterkörpers aufbringt, das Volumen des Behälterinneren zu verkleinern, und dadurch den dort vorherrschenden Druck zu erhöhen. Vorteilhafterweise umfasst der flexible Bereich den ganzen Behälterkörper.

Ferner umfasst der Behälter eine Behälteröffnung. Der Dosierverschluss ist dabei ausgestaltet, auf dem Behälter derart montiert zu werden, dass die Behälteröffnung nach außen vollständig verschlossen ist und das Produkt aus der Behälteröffnung austreten und in den Verschlusskörper eintreten kann. Der Behälter kann dabei insbesondere form-, kraft-, oder stoffschlüssig mit dem Dosierverschluss verbunden sein.

Das Dosiersystem ist ferner ausgestaltet, dass, wenn ein dynamischer Druck von außen an den flexiblen Bereich des Behälters angelegt wird, das von dem flexiblen Bereich begrenzte Volumen des Behälters verringert wird, und dadurch das zähflüssige Produkt durch die wenigstens zwei Aussparungen aus dem Dosiersystem in Form von Produkteinzelstrahlen verdrängt wird. Die Produkteinzelstrahlen vereinen sich anschließend bis zum Austritt aus der Ausgießöffnung zu einem einzigen Produktstrahl. Wenn der dynamische Druck wieder aufgehoben wird, wird sich in der Dosiereinrichtung oder an der Ausgießöffnung befindliches Produkt durch den durch die Aufhebung des dynamischen Drucks entstehenden Unterdruck im Behälterinneren in den Behälter zurückgezogen.

Vorteilhaft sind der Behälter und der Dosierverschluss aus dem gleichen Material hergestellt. Die Herstellung aus dem gleichen Material führt dabei zu wesentlichen Vorteilen für die Recyclingfähigkeit des kompletten Dosiersystems.

Vorteilhaft sind der Behälter und der Dosierverschluss einteilig hergestellt. Hierbei kann beispielsweise der Verschluss an eine Tube angespritzt werden.

Alternativ kann der Verschluss auch an die Tube angeschweißt oder auf die Tube aufgeprellt werden.

Vorteilhaft ist das zähflüssige Produkt ein Kosmetikprodukt, insbesondere Shampoo, Lotion oder Duschgel. Es sind aber auch andere zähflüssige Produkte wie Zahnpasta, Zahngel, Haargel oder dergleichen denkbar.

Vorteilhaft ist das zähflüssige Produkt ein Nahrungsmittel, insbesondere Honig, Ketchup oder Mayonnaise. Es sind aber auch andere zähflüssige Produkte wie Nusscreme, Mus, dickflüssige Soßen oder dergleichen denkbar.

Ferner sind auch weitere pastöse Produkte wie dickflüssige Öle, Schmierstoffe oder sonstige Additive denkbar, die in definierten Portionen auszugeben sind, wobei ein ungewollter übermäßiger Austritt durch das Dosiersystem verhindert werden soll.

Weitere Vorteile, Merkmale und Anwendungsmöglichkeiten der vorliegenden Erfindung ergeben sich aus der nachfolgenden Beschreibung in Zusammenhang mit den Figuren.

Es zeigt:
- Fig. 1: eine perspektivische Ansicht eines Querschnitts eines erfindungsgemäßen Dosierverschlusses mit einem geöffneten Dosierverschlussdeckel.
- Fig. 2: eine Draufsicht auf den erfindungsgemäßen Dosierverschluss aus Fig. 1.
- Fig. 3: einen Querschnitt des oberen Teils des erfindungsgemäßen Dosierverschlusses aus Fig. 1.
- Fig. 4: eine perspektivische Ansicht des erfindungsgemäßen Dosierverschlusses aus Fig. 1 in geschlossenem und geöffnetem Zustand.

Fig. 1 zeigt eine perspektivische Ansicht eines Querschnitts eines erfindungsgemäßen Dosierverschlusses 10 mit einem geöffneten Dosierverschlussdeckel 26. Der Dosierverschluss 10 zur Montage auf einem ein zähflüssiges Produkt beinhaltenden Behälter (nicht gezeigt) umfasst einen Verschlusskörper 12, an den der Dosierverschlussdeckel 26 randseitig klappbar angelenkt ist, um eine Ausgießöffnung 14 des Dosierverschlusses 10 über einen Stopfen 30 wahlweise zu verschließen oder freizugeben.

Die Dosiereinrichtung 16 umfasst dabei einen die Ausgießöffnung 14 umschließenden Kragen 32, um einen sauberen Abriss des austretenden Produktstrahls nach Aufheben des dynamischen Drucks in dem Behälter zu ermöglichen. Der Kragen 32 dient ferner der Stabilisierung des Verschlusskörpers 12, um auch nach mehrmaligem Verschließen und Freigeben ein dichtes Verschließen der Ausgießöffnung 14 über den Stopfen 30 zu gewährleisten.

Neben der Ausgießöffnung 14 zum Ausgießen des zähflüssigen Produkts umfasst der Dosierverschluss 10 eine Dosiereinrichtung 16, welche ausgestaltet ist, entlang einer Strömungsachse 18 einen im Wesentlichen senkrecht zu einer Begrenzungsebene der Ausgießöffnung 14, welche hier von einer oberen Tangentialebene des Kragens 32 gebildet wird, strömenden Produktstrahl zu erzeugen.

Man beachte hierbei, dass alle Figuren den Dosierverschluss 10 in der Nichtgebrauchsstellung zeigen, d. h. die Strömungsrichtung verläuft in den Figuren von unten nach oben. Um den Dosierverschluss 10 in die Gebrauchsstellung zu bringen, wird dieser vorzugsweise um eine horizontale Achse um ungefähr 180 Grad gedreht. Es ist aber auch möglich, den Dosierverschluss 10 in einer anderen Winkelstellung als mit der Ausgießöffnung 14 vertikal nach unten zeigend zu benutzen.

Ferner weist die Dosiereinrichtung 16 eine für das zähflüssige Produkt undurchlässige Hinderniseinrichtung 20 auf, welche über eine die Strömungsachse 18 umschließende Mantelfläche 22 mit der Ausgießöffnung 14 verbunden ist. Die Hinderniseinrichtung 20 ist entlang der Strömungsachse 18 in der Strömungsrichtung des Produktstrahls stromaufwärts (in den Figuren also unterhalb) der Ausgießöffnung 14 angeordnet. Die Mantelfläche 22 weist dabei wenigstens zwei Aussparungen 24, 24' auf, welche ausgestaltet sind, von dem Produkt derart durchströmt zu werden, dass die durch die wenigstens zwei Aussparungen 24, 24' erzeugten Einzelstrahlen sich bis zum Austritt aus der Ausgießöffnung 14 vereinen, um den senkrecht zur Ausgießöffnung 14 strömenden Produktstrahl zu erzeugen.

Ferner weist der Verschlusskörper 12 ein als Verbindungseinrichtung ausgestaltetes Innengewinde 28 auf, mit welchem der Dosierverschluss 10 an einer an einem Behälter angeordneten zweiten Verbindungseinrichtung, in diesem Fall ein an der Behälteröffnung angeordnetes Außengewinde, verbunden werden kann.

Die Dosiereinrichtung 16 weist die Form eines Kegelstumpfs auf. Die Hinderniseinrichtung 20 hat dabei die Form einer runden ebenen Platte und ist senkrecht und konzentrisch zu der Strömungsachse 18 angeordnet.

Fig. 2 zeigt eine Draufsicht auf den erfindungsgemäßen Dosierverschluss 10. An den Verschlusskörper 12 ist randseitig der Dosierverschlussdeckel 26 klappbar angelenkt. Die Hinderniseinrichtung 20 ist mit der Ausgießöffnung 14 konzentrisch zu der Strömungsachse 18 angeordnet. Die Strömungsachse 18 ist in Fig. 2 nicht gezeigt, verläuft aber aus dem, durch den Schnittpunkt der horizontalen Linie und der linken vertikalen Linie definierten, Mittelpunkt des Verschlusskörpers 12 aus der Zeichenebene heraus.

In dem gezeigten Ausführungsbeispiel sind neben den Aussparungen 24, 24' noch drei weitere und damit insgesamt fünf Aussparungen gezeigt, die in gleichen Abständen drehsymmetrisch um die kreisförmige Hinderniseinrichtung 20 angeordnet sind. Alle Aussparungen weisen dabei die gleiche maximale Breite auf.

Fig. 3 zeigt einen Querschnitt des oberen Teils des erfindungsgemäßen Dosierverschlusses 10. In dem vorliegenden Ausführungsbeispiel hat die Dosiereinrichtung 16 in ihrem unteren, in das Behälterinnere gerichteten Abschnitt die Form eines Kegelstumpfs. Die Mantelfläche 22 verläuft ausgehend von der Hinderniseinrichtung 20 sich kegelförmig aufweitend entlang der Strömungsachse 18, bis sie einen zylindrischen Abschnitt erreicht, wobei der zylindrische Abschnitt mit der Ausgießöffnung 14 abschließt. In der Mantelfläche 22 sind Aussparungen 24, 24' vorgesehen, durch die das Produkt in Richtung der Ausgießöffnung 14 aus dem Behälterinneren strömen kann. Die untere Seite der Aussparungen 24, 24' schließt in vorliegendem Ausführungsbeispiel mit der Hinderniseinrichtung 20 ab.

Durch diese Gestaltung der Dosiereinrichtung 16 weist der obere Teil des Verschlusskörpers 10 keine Hinterschneidungen auf und kann daher auf einfache Weise in einer Spritzgießform gefertigt werden, wobei sich die obere und die untere Formhälfte an den Begrenzungsflächen der Aussparungen 24, 24' an der äußeren Seite der Mantelfläche 22 berühren.

Die Kante der Oberseite der Aussparungen 24, 24' schließt dabei mit der vertikalen Mantelfläche 22 einen Winkel ein, der dem halben Öffnungswinkel der kegelförmigen Mantelfläche 22 entspricht. Durch diesen scharfkantigen Übergang kann der Produktstrom der plötzlichen Konturänderung nicht folgen, wodurch es zu einer Strömungsablösung und einem Druckabfall kommt. Durch den durch diese Geometrie zusätzlich induzierten Druckabfall kann die Gesamtfläche der Aussparungen 24, 24' gering gehalten werden. Eine geringe Gesamtfläche der Aussparungen 24, 24' hat dabei den Vorteil, dass bei geöffnetem Verschluss der Gasaustausch zwischen Umgebung und Behälterinneren reduziert wird und das zähflüssige Produkt weniger Umwelteinflüssen ausgesetzt ist, insbesondere, dass das Produkt weniger durch die Umgebungsluft oxidiert. Ferner hat eine geringe Gesamtfläche der Aussparungen 24, 24' den Vorteil, dass ein ungewollter übermäßiger Austritt des Produkts reduziert wird.

Fig. 4 zeigt eine perspektivische Ansicht eines erfindungsgemäßen Dosierverschlusses 10 in geschlossenem (links) und geöffnetem (rechts) Zustand. Der Dosierverschlussdeckel 26 ist randseitig an den Verschlusskörper 12 angelenkt und verschließt die Ausgießöffnung 14 über den im Dosierverschlussdeckel 26 angeordneten Stopfen 30. Alle Komponenten des Dosierverschlusses 10 sind dabei einstückig in einem Spritzgussverfahren hergestellt.

Der Dosierverschluss 10 ist Teil eines Dosiersystems zur Dosierung eines zähflüssigen Produkts. Das Dosiersystem weist dabei einen Behälter auf (nicht gezeigt), wobei der Behälter einen geschlossenen Behälterkörper mit einem flexiblen Bereich umfasst. Der Behälter begrenzt dabei ein Volumen zur Aufnahme des zähflüssigen Produkts. Das zähflüssige Produkt kann dabei ein Kosmetikprodukt wie Shampoo, Lotion oder Duschgel sein. Das zähflüssige Produkt kann ferner auch ein Nahrungsmittel wie Honig, Ketchup oder Mayonnaise sein. Der Behälter umfasst ferner eine Behälteröffnung, wobei der Dosierverschluss 10 ausgebildet ist, auf dem Behälter derart montiert zu werden, dass die Behälteröffnung nach außen vollständig verschlossen ist und das Produkt ausschließlich über die Behälteröffnung austreten kann. Das Dosiersystem ist dabei ausgestaltet, dass, wenn ein dynamischer Druck von außen an den flexiblen Bereich des Behälters angelegt wird, das von dem flexiblen Bereich begrenzte Volumen verringert wird und dadurch das zähflüssige Produkt durch die wenigstens zwei Aussparungen 24, 24' aus dem Dosiersystem verdrängt wird und durch die Ausgießöffnung 14 entweicht. Wird der dynamische Druck wieder aufgehoben, wird sich in der Dosiereinrichtung 16 oder an der Ausgießöffnung 14 befindliches Produkt durch den durch die Aufhebung des dynamischen Drucks entstehenden Unterdruck in den Behälter zurückgezogen, wodurch der Dosierverschluss 10 nicht tropft.

Durch Verwendung des gleichen Materials für Behälter und Dosierverschluss 10 kann das gesamte Dosiersystem zusammen in den Recyclingprozess überführt werden, ohne die einzelnen Bestandteile und deren jeweilige Materialkennwerte individuell berücksichtigen zu müssen.

### Bezugszeichenliste

- 10: Dosierverschluss
- 12: Verschlusskörper
- 14: Ausgießöffnung
- 16: Dosiereinrichtung
- 18: Strömungsachse
- 20: Hinderniseinrichtung
- 22: Mantelfläche
- 24, 24': Aussparungen
- 26: Dosierverschlussdeckel
- 28: Gewinde
- 30: Stopfen
- 32: Kragen

## Patentansprüche

1. Dosierverschluss (10), zur Dosierung eines zähflüssigen Produkts, zur Montage auf einem Behälter, der ein zähflüssiges Produkt beinhaltet, umfassend einen Verschlusskörper (12), in dem angeordnet sind:
- eine Ausgießöffnung (14) zum Ausgießen des zähflüssigen Produkts,
- eine Dosiereinrichtung (16), welche ausgestaltet ist, entlang einer Strömungsachse (18) einen im Wesentlichen senkrecht zu einer Begrenzungsebene der Ausgießöffnung (14) strömenden Produktstrahl zu erzeugen;
wobei die Dosiereinrichtung (16) eine für das Produkt undurchlässige Hinderniseinrichtung (20) aufweist, welche über eine die Strömungsachse (18) umschließende Mantelfläche (22) mit der Ausgießöffnung (14) verbunden ist,
wobei die Hinderniseinrichtung (20) entlang der Strömungsachse (18) in Strömungsrichtung des Produktstrahls gesehen stromaufwärts der Ausgießöffnung (14) angeordnet ist, und
wobei die Mantelfläche (22) wenigstens zwei Aussparungen (24, 24') aufweist, welche ausgestaltet sind, von dem Produkt derart durchströmt zu werden, dass die durch die wenigstens zwei Aussparungen (24, 24') erzeugten Produkteinzelstrahlen sich bis zum Austritt aus der Ausgießöffnung (14) vereinen, um den im Wesentlichen senkrecht zu einer Begrenzungsebene der Ausgießöffnung (14) strömenden Produktstrahl zu erzeugen,
wobei der Dosierverschluss (10) einstückig hergestellt ist, insbesondere aus einem thermoplastischen Kunststoff, insbesondere aus Polyethylen oder aus Polypropylen,
wobei der Dosierverschluss (10) ferner einen Dosierverschlussdeckel (26) aufweist, welcher an dem Verschlusskörper (12) klappbar angelenkt ist, um die Ausgießöffnung (14) wahlweise zu verschließen oder freizugeben,
wobei die Mantelfläche (22), wenn die wenigstens zwei Aussparungen (24, 24') nicht berücksichtigt werden, zumindest teilweise die Form eines Kegelstumpfs aufweist,
wobei die Mantelfläche (22) ausgehend von der Hinderniseinrichtung (20) sich kegelförmig aufweitend entlang der Strömungsachse (18) verläuft, bis sie einen zylindrischen Abschnitt erreicht, wobei der zylindrische Abschnitt mit der Ausgießöffnung (14) abschließt.

2. Dosierverschluss (10) nach Anspruch 1, wobei wenigstens eine der wenigstens zwei Aussparungen (24, 24') in Umfangsrichtung der Mantelfläche (22) eine maximale Breite von 0,5mm bis 4mm, vorzugsweise von 1mm bis 3mm, weiter vorzugsweise von 1,5mm bis 2,5mm hat.

3. Dosierverschluss (10) nach einem der vorhergehenden Ansprüche, wobei die Hinderniseinrichtung (20) in radialer Richtung zur Strömungsachse (18) einen Durchmesser von 1mm bis 5mm, vorzugsweise von 2mm bis 4mm, weiter vorzugsweise von 3mm bis 4mm hat.

4. Dosierverschluss (10) nach einem der vorhergehenden Ansprüche, wobei die Hinderniseinrichtung (20) eine ebene Platte umfasst, welche vorzugsweise im Wesentlichen senkrecht und/oder im Wesentlichen konzentrisch zur Strömungsachse (18) angeordnet ist und/oder die Strömungsachse (18) schneidet.

5. Dosierverschluss (10) nach einem der vorhergehenden Ansprüche, wobei die wenigstens zwei Aussparungen (24, 24') die gleiche maximale Breite aufweisen.

6. Dosierverschluss (10) nach einem der vorhergehenden Ansprüche, wobei die wenigstens zwei Aussparungen (24, 24') in Umfangsrichtung in gleichen Abständen drehsymmetrisch zueinander angeordnet sind.

7. Dosierverschluss (10) nach einem der vorhergehenden Ansprüche, wobei der Verschlusskörper (12) eine erste Verbindungseinrichtung, insbesondere ein Gewinde (28) oder eine Rastvorrichtung, aufweist, welche mit einer an dem Behälter angeordneten zweiten Verbindungseinrichtung verbindbar ist.

8. Dosierverschluss (10) nach einem der vorherigen Ansprüche, wobei die wenigstens zwei Aussparungen (24, 24') ausgestaltet sind, den Druck des durch die Dosiereinrichtung (16) strömenden Produkts in der Dosiereinrichtung (16) gegenüber dem Produkt in dem Behälterinneren zu mindern, vorzugsweise um mindestens 5 % zu mindern, weiter vorzugsweise um mindestens 10 % zu mindern, noch weiter vorzugsweise um mindestens 30 % zu mindern.

9. Dosiersystem zur Dosierung eines zähflüssigen Produkts, umfassend:
- einen Behälter, umfassend einen geschlossenen Behälterkörper mit einem flexiblen Bereich, welcher ein Volumen zur Aufnahme des zähflüssigen Produkts begrenzt, und umfassend eine Behälteröffnung,
- einen Dosierverschluss (10) nach einem der Ansprüche 1 bis 8,
wobei der Dosierverschluss (10) auf dem Behälter derart montiert ist, dass die Behälteröffnung nach außen vollständig verschlossen ist und das Produkt aus der Behälteröffnung austreten und in den Verschlusskörper (12) eintreten kann,
wobei das Dosiersystem ausgestaltet ist, dass, wenn ein dynamischer Druck von außen an den flexiblen Bereich des Behälters angelegt wird, das von dem flexiblen Bereich begrenzte Volumen verringert wird und dadurch das zähflüssige Produkt durch die wenigstens zwei Aussparungen (24, 24') aus dem Dosiersystem verdrängt wird und durch die Ausgießöffnung (14) entweicht und dass, wenn der dynamische Druck wieder aufgehoben wird, sich in der Dosiereinrichtung (16) oder an der Ausgießöffnung (14) befindliches Produkt durch den durch die Aufhebung des dynamischen Drucks entstehenden Unterdruck in den Behälter zurückgezogen wird.

10. Dosiersystem nach Anspruch 9, wobei der Behälter und der Dosierverschluss (10) aus dem gleichen Material hergestellt sind.

11. Dosiersystem nach Anspruch oder 10 , wobei der Behälter und der Dosierverschluss (10) einteilig hergestellt sind.

12. Dosiersystem nach einem der Ansprüche 9 bis 11, wobei das zähflüssige Produkt ein Kosmetikprodukt ist, insbesondere Shampoo, Lotion oder Duschgel.

13. Dosiersystem nach einem der Ansprüche 9 bis 12, wobei das zähflüssige Produkt ein Nahrungsmittel ist, insbesondere Honig, Ketchup oder Mayonnaise.

## Claims

1. Dosing closure (10) for dosing a viscous product, for mounting on a container containing a viscous product, comprising a closure body (12) in which are arranged:
- a dispensing opening (14) for dispensing the viscous product,
- a dosing device (16) configured to generate, along a flow axis (18), a product jet flowing substantially perpendicularly to a confining plane of the dispensing opening (14);
wherein the dosing device (16) comprises a barrier device (20) impermeable to the product, which is connected to the dispensing opening (14) via a peripheral surface (22) enclosing the flow axis (18),
wherein the barrier device (20) is arranged along the flow axis (18) upstream of the dispensing opening (14) as viewed in the direction of flow of the product jet, and
wherein the peripheral surface (22) comprises at least two cutouts (24, 24') configured to be traversed by the product such that the individual product jets generated by the at least two cutouts (24, 24') merge before exiting the dispensing opening (14) to produce the product jet flowing substantially perpendicularly to a confining plane of the dispensing opening (14),
wherein the dosing closure (10) is manufactured as a single piece, in particular from a thermoplastic synthetic material, in particular from polyethylene or polypropylene,
wherein the dosing closure (10) further comprises a dosing closure lid (26) which is hinged to the closure body (12) in a hinged manner to selectively close or open the dispensing opening (14),
wherein the peripheral surface (22), when the at least two cutouts (24, 24') are disregarded, has at least partially a frustoconical shape,
wherein the peripheral surface (22) extends from the barrier device (20) in a conically widening manner along the flow axis (18) until it reaches a cylindrical section, wherein the cylindrical section ends with the dispensing opening (14).

2. Dosing closure (10) according to claim 1, wherein at least one of the at least two cutouts (24, 24') has a maximum width in the circumferential direction of the peripheral surface (22) of 0.5 mm to 4 mm, preferably 1 mm to 3 mm, and more preferably 1.5 mm to 2.5 mm.

3. Dosing closure (10) according to one of the preceding claims, wherein the barrier device (20) has a diameter in the radial direction relative to the flow axis (18) of 1 mm to 5 mm, preferably 2 mm to 4 mm, and more preferably 3 mm to 4 mm.

4. Dosing closure (10) according to one of the preceding claims, wherein the barrier device (20) comprises a flat plate which is preferably arranged substantially perpendicularly and/or substantially concentrically to the flow axis (18) and/or intersects the flow axis (18).

5. Dosing closure (10) according to one of the preceding claims, wherein the at least two cutouts (24, 24') have the same maximum width.

6. Dosing closure (10) according to one of the preceding claims, wherein the at least two cutouts (24, 24') are arranged rotationally symmetrically relative to one another at equal distances in the circumferential direction.

7. Dosing closure (10) according to one of the preceding claims, wherein the closure body (12) comprises a first connection means, in particular a thread (28) or a latching device, which is connectable to a second connection means arranged at the container.

8. Dosing closure (10) according to one of the preceding claims, wherein the at least two cutouts (24, 24') are configured to reduce the pressure in the dosing device (16) of the product flowing through the dosing device (16) relative to the product inside the container, preferably by at least 5 %, more preferably by at least 10 %, and even more preferably by at least 30 %.

9. Dosing system for dosing a viscous product, comprising:
- a container comprising a closed container body with a flexible area confining a volume for receiving the viscous product, and comprising a container opening,
- a dosing closure (10) according to one of claims 1 to 8,
wherein the dosing closure (10) is mounted on the container such that the container opening is completely sealed off to the outside and the product can exit the container opening and enter the closure body (12),
wherein the dosing system is configured such that, when a dynamic pressure is applied from the outside to the flexible area of the container, the volume confined by the flexible area is reduced, whereby the viscous product is displaced through the at least two cutouts (24, 24') from the dosing system and escapes through the dispensing opening (14), and that, when the dynamic pressure is released, product located in the dosing device (16) or at the dispensing opening (14) is drawn back into the container by the negative pressure generated by the release of the dynamic pressure.

10. Dosing system according to claim 9, wherein the container and the dosing closure (10) are made of the same material.

11. Dosing system according to claim 9 or 10, wherein the container and the dosing closure (10) are manufactured as a single piece.

12. Dosing system according to one of claims 9 to 11, wherein the viscous product is a cosmetic product, in particular shampoo, lotion, or shower gel.

13. Dosing system according to one of claims 9 to 12, wherein the viscous product is a food product, in particular honey, ketchup, or mayonnaise.

## Revendications

1. Bouchon doseur (10) pour le dosage d'un produit visqueux, destiné à être monté sur un contenant qui contient un produit visqueux, comprenant un corps de bouchon (12), dans lequel sont agencés :
- une ouverture de versement (14) pour le versement du produit visqueux,
- un équipement de dosage (16), lequel est aménagé pour créer le long d'un axe d'écoulement (18) un jet de produit s'écoulant essentiellement à la perpendiculaire par rapport à un plan de délimitation de l'ouverture de versement (14) ;
dans lequel l'équipement de dosage (16) comporte un équipement d'obstruction (20) imperméable pour le produit, lequel est relié à l'ouverture de versement (14) via une surface d'enveloppe (22) enserrant l'axe d'écoulement (18),
dans lequel l'équipement d'obstruction (20) est agencé le long de l'axe d'écoulement (18) et en amont de l'ouverture de versement (14) vu dans la direction d'écoulement du jet de produit, et
dans lequel la surface d'enveloppe (22) comporte au moins deux évidements (24, 24'), lesquels sont aménagés pour être traversés par écoulement par le produit de sorte que les jets individuels de produit créés par les au moins deux évidements (24, 24') se réunissent depuis la sortie hors de l'ouverture de versement (14) pour créer le jet de produit s'écoulant essentiellement à la perpendiculaire par rapport à un plan de délimitation de l'ouverture de versement (14),
dans lequel le bouchon doseur (10) est fabriqué en une seule pièce, en particulier dans une matière plastique thermoplastique, en particulier en polyéthylène ou en polypropylène,
dans lequel le bouchon doseur (10) comporte en outre un couvercle de bouchon doseur (26), lequel est articulé de façon rabattable au niveau du corps de bouchon (12) pour au choix fermer ou libérer l'ouverture de versement (14),
dans lequel la surface d'enveloppe (22) comporte au moins partiellement la forme d'un tronc de cône lorsque les au moins deux évidements (24, 24') ne sont pas pris en compte,
dans lequel la surface d'enveloppe (22) se déroule depuis l'équipement d'obstruction (20) en s'élargissant de façon conique le long de l'axe d'écoulement (18) jusqu'à ce qu'elle atteigne une section cylindrique, dans lequel la section cylindrique se termine avec l'ouverture de versement (14).

2. Bouchon doseur (10) selon la revendication 1, dans lequel au moins un des au moins deux évidements (24, 24') possède dans la direction périphérique de la surface d'enveloppe (22) une largeur maximale de 0,5 mm à 0,4 mm, de préférence de 1 mm à 3 mm, davantage de préférence de 1,5 mm à 2,5 mm.

3. Bouchon doseur (10) selon l'une des revendications précédentes, dans lequel l'équipement d'obstruction (20) possède dans la direction radiale vers l'axe d'écoulement (18) un diamètre de 1 mm à 5 mm, de préférence de 2 mm à 4 mm, davantage de préférence de 3 mm à 4 mm.

4. Bouchon doseur (10) selon l'une des revendications précédentes, dans lequel l'équipement d'obstruction (20) comprend une plaque plane, laquelle de préférence est agencée essentiellement à la perpendiculaire et/ou essentiellement de façon concentrique par rapport à l'axe d'écoulement (18) et/ou recoupe l'axe d'écoulement (18).

5. Bouchon doseur (10) selon l'une des revendications précédentes, dans lequel les au moins deux évidements (24, 24') présentent la même largeur maximale.

6. Bouchon doseur (10) selon l'une des revendications précédentes, dans lequel dans la direction périphérique les au moins deux évidements (24, 24') sont agencés les uns par rapport aux autres à des distances identiques et de façon symétrique en rotation.

7. Bouchon doseur (10) selon l'une des revendications précédentes, dans lequel le corps de bouchon (12) comporte un premier équipement de liaison, en particulier un filetage (28) ou un dispositif d'encliquetage, lequel peut être relié à un second équipement de liaison agencé contre le contenant.

8. Bouchon doseur (10) selon l'une des revendications précédentes, dans lequel les au moins deux évidements (24, 24') sont aménagés de façon à réduire dans l'équipement de dosage (16) la pression du produit s'écoulant à travers l'équipement de dosage (16) par rapport au produit dans l'intérieur de contenant, de préférence réduire d'au moins 5 %, davantage de préférence réduire d'au moins 10 %, davantage de préférence encore réduire d'au moins 30 %.

9. Système de dosage destiné au dosage d'un produit visqueux, comprenant :
- un contenant, comprenant un corps de contenant fermé avec une zone flexible, laquelle délimite un volume pour la réception du produit visqueux, et comprenant une ouverture de contenant,
- un bouchon doseur (10) selon l'une des revendications 1 à 8,
dans lequel le bouchon doseur (10) est monté sur le contenant de sorte que l'ouverture de contenant est entièrement fermée vers l'extérieur et que le produit peut sortir de l'ouverture de contenant et entrer dans le corps de bouchon (12),
dans lequel le système de dosage est aménagé de sorte que lorsqu'une pression dynamique est appliquée depuis l'extérieur sur la zone flexible du contenant, le volume délimité par la zone flexible est réduit et ce faisant le produit visqueux est expulsé à travers les au moins deux évidements (24, 24') hors du système de dosage et s'échappe à travers l'ouverture de versement (14), et que lorsque la pression dynamique est de nouveau supprimée, le produit se trouvant dans l'équipement de dosage (16) ou contre l'ouverture de versement (14) est retiré par la dépression, née de la suppression de la pression dynamique, dans le contenant.

10. Système de dosage selon la revendication 9, dans lequel le contenant et le bouchon doseur (10) sont fabriqués dans le même matériau.

11. Système de dosage selon la revendication 9 ou 10, dans lequel le contenant et le bouchon doseur (10) sont fabriqués en une seule pièce.

12. Système de dosage selon l'une des revendications 9 à 11, dans lequel le produit visqueux est un produit cosmétique, en particulier du shampoing, de la lotion ou du gel douche.

13. Système de dosage selon l'une des revendications 9 à 12, dans lequel le produit visqueux est un produit alimentaire, en particulier du miel, du ketchup ou de la mayonnaise.
